# EUROPÄISCHE PATENTANMELDUNG

(11) **EP 0 224 821 A1**
(43) Veröffentlichungstag der Anmeldung: **10.06.1987**
(21) Anmeldenummer: 86116174.3
(22) Anmeldetag: 21.11.1986
(51) Int. Cl.: G08B 26/00

(54) **Gefahrenmeldeanlage**

(30) Priorität: 26.11.1985 DE 3541749
(71) Anmelder: SIEMENS AKTIENGESELLSCHAFT, 80333 München (DE)
(72) Erfinder: Thilo, Peer, Dr.-Ing., D-8000 München 71 (DE)

(57) **Zusammenfassung**

Eine Gefahrenmeldeanlage mit einer Zentrale mit einer Auswerteeinrichtung weist mehrere Meldeleitungen mit jeweils einer ersten (a) und einer zweiten (b) Leitungsader auf. Daran liegen kettenförmig eine Vielzahl von einzeln identifizierbaren Meldern (Mi) mit jeweils einem Schalttransistor (Si) in einer der beiden Leitungsadern. Die Melder (Mi) jeder Meldeleitung (ML) werden von der Zentrale (Z) aus zyklisch auf ihre jeweiligen analogen Meldermeßwerte abgefragt. In der Auswerteeinrichtung wird der jeweilige Linienstrom (IL) gemessen, wobei aus dem jeweiligen Zeitpunkt der Erhöhung des Linienstroms die Melderadresse und der Meldermeßwert ermittelt und daraus eine Alarm- bzw. Störungsmeldung abgeleitet wird. Erfindungsgemäß weist jede Meldeleitung (ML) eine dritte Leitungsader (c) auf, die von einem ersten Spannungspotential (+) auf ein zweites Spannungspotential (-) umschaltbar ist. In jedem Melder (Mi) ist nach dem Schalttransistor (Si) zwischen der entsprechenden Leitungsader (b) und der dritten Leitungsader (c) in Sperrichtung eine Halbleiterdiode (Di) angeordnet. Im Störungsfall einer Meldeleitung (ML) wird bei der Abfrage die dritte Leitungsader (c) vom Potential der ersten Leitungsader (a) auf das Potential der zweiten Leitungsader (b) umgeschaltet und aufgrund des ermittelten Linienstroms (IL) ein Alarm erkannt und als Leitungsalarm angezeigt. Dabei wird die Zeit (t_{R} bzw. t_{A}) vom Anlegen (TS) einer Abfragespannung bis zum Auftreten (TR bzw. TA) der Linienstromerhöhung gemessen, wobei bei einer Alarmbedingung die Zeit (t_{A}) kürzer ist gegenüber der Zeit (t_{R}) einer in Ruhe befindlichen Meldeleitung (ML).

## Beschreibung

Die Erfindung bezieht sich auf eine Gefahrenmeldeanlage mit folgenden Merkmalen:
a) An einer Zentrale mit einer Auswerteeinrichtung sind mehrere Meldeleitungen angeschlossen, die jeweils eine erste und eine zweite Leitungsader aufweisen;
b) an jeder Meldeleitung liegen kettenförmig eine Vielzahl von einzeln identifizierbaren Meldern, die jeweils einen Schalttransistor in einer der beiden Leitungsadern, z.B. der zweiten Leitungsader, aufweisen;
c) die Melder jeder Meldeleitung werden von der Zentrale aus zyklisch auf ihre jeweiligen analogen Meldermeßwerte abgefragt, wobei jeder Melder den nächstfolgenden Melder entsprechend seinem Meßwert zeitverzögert an die Meldeleitung anschaltet und eine Erhöhung des Linienstroms bewirkt;
d) in der Zentrale wird in der Auswerteeinrichtung der jeweilige Linienstrom gemessen, wobei aus dem jeweiligen Zeitpunkt der Erhöhung des Linienstroms die Melderadresse und der Meldermeßwert ermittelt wird und daraus Alarm- bzw. Störungsmeldungen abgeleitet werden.

Eine derartige Gefahrenmeldeanlage ist aus der DE-PS 25 33 382 bekannt. Dort ist ein Brandmeldesystem beschrieben, bei dem die einzelnen Melder einer Meldeleitung nach der sogenannten Pulsmeldetechnik mit Hilfe der Kettensynchronisation bei der Melderabfrage in zeit licher Reihenfolge jeweils einen Stromanstieg auf der betreffenden Meldeleitung bewirken. Zur Weiterschaltung der einzelnen Melder ist in einer der beiden Adern einer Meldeleitung ein Durchschaltetransistor angeordnet, der nur in einer Richtung betrieben wird.

Tritt auf einer Meldeleitung eine Störung dergestalt auf, daß der Durchschalttransistor eines Melders defekt ist, so können die nachfolgenden Melder nicht mehr oder nicht mehr korrekt abgefragt werden. Eine solche Störung wird in der Zentrale erkannt und angezeigt. Ist ein Durchschalttransistor ständig leitend geworden, so werden in diesem Fall zwei Melder gleichzeitig und dadurch nicht mehr unterscheidbar abgefragt. Schaltet ein Durchschaltetransistor ständig nicht mehr durch, so können die dem defekten Melder nachgeschalteten Melder nicht mehr abgefragt werden. Es können dann aber bis zur Behebung des Schadens keine Alarme seitens der nachfolgenden Melder erkannt und gemeldet werden. Um derartige Störungen zu vermeiden oder zumindest in engen Grenzen zu halten, können äußerst hochwertige Durchschalttransistoren oder besonders geeignete Schutzschaltungen vorgesehen werden. Diese Maßnahmen würden jedoch eine erheblich größeren schaltungstechnischen Aufwand und hohe Kosten für jeden einzelnen Melder verursachen. Damit in dieser Zeit eventuell auftretende Alarme nicht verloren gehen, müssen besondere Maßnahmen vorgesehen werden.

Aufgabe der Erfindung ist es daher, diese Nachteile zu vermeiden und eine eingangs beschriebene Gefahrenmeldeanlage mit relativ geringem Schaltungsaufwand derart zu verbessern, daß auch bei einem defekten Melder die Funktionssicherheit der Anlage gewährleistet und damit das Ausfallrisiko verringert ist.

Diese Aufgabe wird bei einer oben beschriebenen Gefahrenmeldeanlage erfindungsgemäß durch folgende Merkmale gelöst:

Jeder Melder weist eine dritte Leitungsader auf, die von einem ersten Spannungspotential auf ein zweites Spannungspotential umschaltbar ist, in jedem Melder ist nach dem Schalttransistor zwischen der zweiten Leitungsader und der dritten Leitungsader in Sperrichtung eine Halbleiterdiode angeordnet.

Mit diesem verhältnismäßig geringem schaltungstechnischen Aufwand ist es möglich, im Falle eines defekten Melders, wenn der Durchschalttransistor nicht mehr schaltet oder ständig durchgeschaltet ist, durch Umschaltung von einem vorgegebenen Potential auf ein anderes, zweites Potenial die dritte Leitungsader so anzuschalten, daß dann sämtliche Melder einer Meldeleitung gleichzeitig mit einer entsprechenden Spannung von der Zentrale aus versorgt sind.

Dabei ist es zweckmäßig, im Störungsfall einer Meldeleitung bei der Abfrage dieser Meldeleitung die dritte Leitungsader vom Potential der ersten Leitungsader auf das Potential der zweiten Leitungsader umzuschalten. In der zweiten Leitungsader sind die Durchschalttransistoren angeordnet. Solange die dritte Leitungsader auf dem Potential der ersten Leitungsader liegt, passiert gar nichts, weil die Dioden in Sperrichtung geschaltet sind. Mit dem Umschalten der dritten Leitungsader auf das Potential der zweiten Leitungsader werden die einzelnen Dioden leitend, so daß bei der Abfrage der Meldeleitung alle Melder auf das Potential der Abfragespannung geschaltet sind. Der dabei ermittelte Zeitpunkt der Linienstromerhöhung gibt Aufschluß darüber, ob die betreffende, gestörte Meldeleitung sich in Ruhe befindet, oder ob mindestens ein Melder in den Alarmzustand übergegangen ist. In vorteilhafter Weise wird der Zeitpunkt der Linienstromerhöhung in der Auswerteeinrichtung dadurch ermittelt, daß die Zeit vom Anlegen der Abfragespannung bis zum Auftreten der Linienstromerhöhung gemessen wird, wobei bei einer Alarmbedingung die Zeit kürzer ist gegenüber der Zeit der in Ruhe befindlichen Meldeleitung. Dies hat den Vorteil, daß ohne erheblichen Mehraufwand auch bei einem defekten Melder einer Meldeleitung ein Alarm auf dieser Meldeleitung noch sicher erkannt und als Linienalarm angezeigt werden kann.

In einer zweckmäßigen Weiterbildung der Erfindung kann auch im störungsfreien Betrieb der Gefahrenmeldeanlage bzw. der Meldeleitung die dritte Leitungsader jeder Meldeleitung jeweils zwischen den Abfragezyklen, also während der Ruhephase, in denen jede Meldeleitung mit einer entsprechenden Versorgungsspannung beschaltet ist, von einem ersten Potential auf ein zweites Potential geschaltet werden. Zweckmäßigerweise liegt dabei die dritte Leitungsader auf dem Potential der zweiten Leitungsader. Das hat den Vorteil, daß zwischen den Abfragezyklen jeder Melder mit der vollen Versorgungsspannung versorgt wird und die an den Durchschalttransistoren auftretenden Spannungsverluste entfallen.

Diese Maßnahme, die dritte Leitungsader auf das Potential der zweiten Leitungsader umzuschalten, kann in vorteilhafter Weise lediglich im Alarmfall vorgesehen werden, so daß den Meldern zugeordnete oder in den Meldern angeordnete Alarmindikatoren (Alarmanzeiger) mit ausreichender Energie versorgt werden können. Ein weiterer Vorteil aufgrund dieser Maßnahmen ist auch dadurch gegeben, daß dann auf einer Meldeleitung, die bisher z.B. bis zu 30 Melder aufweisen kann, wesentlich mehr Melder angeordnet und mit Energie versorgt werden können.

Zweckmäßigerweise wird man die erfindungsgemäßen Maßnahmen in Gefahrenmeldeanlagen vorsehen, die Meldeleitungen mit einem Schirmleiter aufweisen, so daß der Schirmleiter als dritte Leitungsader dient. Das hat den Vorteil, daß keine zusätzlichen Leitungsinstallationen erforderlich sind. Es sind lediglich mit zusätzlichen Dioden ausgerüstete Melder notwendig und eine verhältnismäßig einfache Umschalteinrichtung in der Zentrale. Eine weitere Möglichkeit zur Verbesserung der Energieversorgung der Meldeleitung entweder zwischen den Abfragezyklen oder im Falle der Energieversorgung bei Meldern, die in den Alarmzustand gegangen sind, ist dadurch gegeben, daß zumindest die dritte Leitungsader mit ihrem sogenannten fernen Ende ebenfalls an die Zentrale Z geführt ist und dort angeschaltet werden kann.

Weitere Einzelheiten der Erfindung werden anhand der Zeichnung erläutert. Dabei zeigen
Fig. 1 im Blockschaltbild eine bekannte Meldeleitung an einer Zentrale,
Fig. 2 eine erfindungsgemäße Anordnung und
Fig. 3 und 4 jeweils ein Stromdiagramm einer Meldeleitung.

Fig. 1 zeigt andeutungsweise eine bekannte Gefahrenmeldeanlage mit einer Zentrale Z, in der üblicherweise eine Auswerteeinrichtung vorgesehen ist. An die Zentrale sind mehrere Meldeleitungen angeschlossen. Hier ist lediglich eine Meldeleitung ML gezeigt, an der beispielhaft drei Melder M1 bis M3 angeordnet sind. Die Leitungsader a weist ein Potential, das mit Plus (+) gekennzeichnet ist, auf. Die zweite Leitungsader b weist ein Potential auf, das mit Minus (-) gekennzeichnet ist. In der zweiten Leitungsader b ist in jedem Melder M1 bis M3 jeweils ein Durchschalttransistor S1 bis S3 angeordnet, der in Abhängigkeit vom analogen Meldermeßwert zeitverzögert eingeschaltet wird und damit den jeweils nachfolgenden Melder an die Meldeleitung und damit an die Abfragespannung schaltet.

In Fig.2 ist die erfindungsgemäße Anordnung schematisch dargestellt. An der Zentrale Z ist eine Meldeleitung ML angeschlossen, die hier beispielsweise die Melder M1 bis M3 aufweist. Die Meldeleitung ML weist einen dritten Leiter c auf, der beispielsweise die Schirmleitung Sch der Meldeleitung sein kann. In jedem Melder M1 bis M3 ist nach dem Durchschalttransistor S1 bis S3 jeweils eine Diode D1 bis D3 angeordnet, die in Sperrichtung die zweite Leitungsader b mit der dritten Leitungsader c verbindet. In der Zentrale Z ist noch die Umschalteinrichtung US, die an der die dritte Leitungsader c angeschlossen ist, angedeutet, die im Normalfall die dritte Leitungsader c auf das Potential (+) der ersten Leitungsader a legt. Tritt nun beispielsweise eine Störung auf der Meldeleitung ML auf, weil der Melder M1 defekt ist, so wird diese Störung in der Zentrale nicht nur angezeigt, sondern erfindungsgemäß die dritte Leitungsader c auf das Potential (-) der zweiten Leitungsader b umgeschaltet. Dadurch wird erreicht, daß unabhängig von den Durchschalttransistoren S1 bis S3 alle Melder M1,M2,... gleichzeitig an Spannung gelegt werden und somit auch gleichzeitig entsprechend ihrer Verzögerungszeit ihr Signal abgeben, d.h. den Linienstrom (IL) der Meldeleitung ML erhöhen. Ist beispielsweise der Durchschalttransistor S1 des ersten Melders M1 derart defekt, daß er ständig durchgeschaltet ist, so wird in der Zentrale diese Störung erkannt und die dritte Leitungsader c auf das Potential (-) der zweiten Leitungsader b, wie schon oben erwähnt, geschaltet. Dabei wird in der Auswerteeinrichtung bei der Abfrage dieser Meldeleitung ML der Linienstrom (IL) gemessen und der Zeitpunkt der Linienstromerhöhung ermittelt.

In Fig.3 ist der Linienstrom IL über der Zeit t als Diagramm dargestellt. Die Meldeleitung ML befindet sich in Ruhe, der erste Melder M1 ist wie oben gesagt defekt und der Durchschalttransistor S1 ist ständig durchgeschaltet. Zum Zeitpunkt TS wird die Meldeleitung angeschaltet und damit fließt auf der Meldeleitung ein bestimmter Strom, der nach der Zeit t_{R}Zeitpunkt TR sprunghaft ansteigt. Im hier gezeigten Beispiel mit drei Meldern entspricht der Stromanstieg der Summe der Stromerhöhung aller drei Melder, denn die Stromerhöhung erfolgt über die jetzt durchgeschalteten Dioden gleichzeitig. Aus der ermittelten Zeit t_{R} bis zum Stromanstieg erkennt die Auswerteeinrichtung, daß sich die Meldeleitung in Ruhe befindet. Bei einem Melder, der eine Alarmauslösung verursacht, ist die Zeit bis zur Stromerhöhung wesentlich kürzer, als bei einem Melder, der in Ruhe ist. Hat beispielsweise der Melder M2 einen Alarmzustand, so ist das Stromdiagramm der Meldeleitung ML entsprechend dem Linienstrom IL wie in Fig.4 dargestellt. Der in den Alarmzustand gegangene Melder M2 gibt bereits früher seinen Stromimpuls I2 ab, d.h. die Auswerteeinrichtung in der Zentrale ermittelt eine Stromerhöhung I2 nach dem Anschalten (zum Zeitpunkt TS) der Meldeleitung nach der kürzeren Zeit t_{A}, also zum Zeitpunkt TA. Dieser frühere Stromanstieg der gestörten Meldeleitung wird in der Auswerteeinrichtung als ein Alarm auf der betreffenden Meldeleitung erkannt und als Linienalarm angezeigt. Auf diese Weise kann in der Zentrale festgestellt werden, daß mindestens ein Melder der gestörten Meldeleitung im Alarmzustand ist.

Die hier beschriebene Betriebsart kann auch bei einer ungestörten Anlage, z.B. nach der ordnungsgemäßen Abfrage, eingeschaltet werden. Beispielsweise wird zwischen den einzelnen Abfragezyklen, d.h. in der Ruhephase, in der die Meldeleitung an die Versorgungsspannung angeschlossen ist, die erfindungsgemäße Anschaltung betrieben. Dies ist insbesondere dann vorteilhaft, wenn ein Melder der Meldeleitung in den Alarmzustand gegangen ist. Diese Betriebsart bewirkt dann, daß z.B. der Versorgungsstrom einer Anzeigelampe L (Fig.2), die über geeignete, hier nicht dargestellte Mittel eingeschaltet wird, anstatt über viele Durchschalttransistoren Si nur über eine Diode, im Schaltbeispiel gemäß der Fig.2 die Diode D3, fließen muß und somit viele kleinere Spannungsverluste vermieden werden.

### Bezugszeichenliste

D1,... Di Halbleiterdiode
I1,... (Linien-) Stromanstieg verursacht durch den jeweiligen Melder
IL Linienstrom
L Anzeigelampe
M (Gefahren-) Melder
ML Meldeleitung
S1,...Si (Durch-) Schalttransistor
Sch Schirmleiter
TA Zeitpunkt für Stromanstieg, verursacht durch alarmgebenden Melder
TR Zeitpunkt für Stromanstieg, verursacht durch in Ruhe befindlichen Melder
TS Startzeitpunkt (bei der Abfrage)
t_{R} Ruhezeit
t_{A} Alarmzeit
US Umschalteeinrichtung
Z Zentrale
a,b,c Leitungsadern

## Patentansprüche

1. Gefahrenmeldeanlage mit folgenden Merkmalen:
a) an einer Zentrale (Z) mit einer Auswerteeinrichtung sind mehrere Meldeleitungen (ML) angeschlossen, die jeweils eine erste (a) und eine zweite (b) Leitungsader aufweisen;
b) an jeder Meldeleitung (ML) liegen kettenförmig eine Vielzahl (i) von einzeln identifizierbaren Meldern (Mi), die jeweils einen Schalttransistor (Si) in einer der beiden Leitungsadern, z.B. der zweiten Leitungsader (b) aufweisen;
c) die Melder (Mi) jeder Meldeleitung (ML) werden von der Zentrale (Z) aus zyklisch auf ihre jeweiligen analogen Meldermeßwerte abgefragt, wobei jeder Melder (Mi) den nächstfolgenden Melder (Mi+1) entsprechend seines Meßwerts verzögert an die Meldeleitung (ML) anschaltet und eine Erhöhung des Linienstroms (IL) bewirkt;
d) in der Zentrale (Z) wird in der Auswerteeinrichtung der jeweilige Linienstrom (IL) gemessen, wobei aus dem jeweiligen Zeitpunkt der Erhöhung des Linienstroms die Melderadresse und der Meldermeßwert ermittelt wird und daraus Alarm- bzw. Störungsmeldungen abgeleitet werden, **gekennzeichnet durch** die Merkmale:
e) jede Meldeleitung (ML) weist eine dritte Leitungsader (c) auf, die von einem ersten Spannungspotential (+) auf ein zweites Spannungspotential (-) umschaltbar ist,
f) in jedem Melder (Mi) ist nach dem Schalttransistor (Si) zwischen der zweiten Leitungsader (b) und der dritten Leitungsader (c) in Sperrichtung eine Halbleiterdiode (Di) angeordnet.

2. Gefahrenmeldeanlage nach Anspruch 1, **dadurch gekennzeichnet**, daß im Störungsfall einer Meldeleitung (ML) bei der Abfrage der betreffenden Meldeleitung (ML) die dritte Leitungsader (c) vom Potential (+) der ersten Leitungsader (a) auf das Potential (-) der zweiten Leitungsader (b) umgeschaltet (US) und aufgrund des ermittelten Linienstroms (IL) ein von einem Melder (M) verursachter Alarm in der Auswerteeinrichtung erkannt und als Leitungsalarm angezeigt wird.

3. Gefahrenmeldeanlage nach Anspruch 2, **dadurch gekennzeichnet**, daß der Zeitpunkt der Linienstromerhöhung ermittelt wird, indem die Zeit (t_{R} bzw. t_{A}) vom Anlegen (TS) einer Abfragespannung bis zum Auftreten (TR bzw. TA) der Linienstromerhöhung gemessen wird, wobei bei einer Alarmbedingung die Zeit (t_{A}) kürzer ist gegenüber der Zeit (t_{R} einer in Ruhe befindlichen Meldeleitung (ML).

4. Gefahrenmeldeanlage nach Anspruch 1, **dadurch gekennzeichnet**, daß im störungsfreien Betrieb die dritte Leitungsader (c) jeder Meldeleitung (ML) jeweils zwischen den Abfragezyklen vom Potential (+) der ersten Leitungsader (a) auf das Potential (-) der zweiten Leitungsader (b) umgeschaltet (US) wird.

5. Gefahrenmeldeanlage nach Anspruch 4, **dadurch gekennzeichnet**, daß die dritte Leitungsader (c) lediglich im Alarmfall der betreffenden Meldeleitung (ML) auf das Potential (-) der zweiten Leitungsader (b) umgeschaltet (US) wird.

6. Gefahrenmeldeanlage nach einem der vorhergehenden Ansprüche, **dadurch gekennzeichnet**, daß das Leitungsende zumindest der dritten Leitungs ader (c) ebenfalls an der Zentrale (Z) angeschlossen und anschaltbar ist.

7. Gefahrenmeldeanlage nach einem der vorhergehenden Ansprüche, **dadurch gekennzeichnet**, daß die dritte Leitungsader (c) vom Schirmleiter (Sch) der Meldeleitung (ML) gebildet ist.
